# FASCICULE DE BREVET EUROPEEN

(11) **EP 3 118 406 B1**
(45) Date de publication et mention de la délivrance du brevet: **12.12.2018**
(21) Numéro de dépôt: 16179827.7
(22) Date de dépôt: 15.07.2016
(51) Int. Cl.: E06B 3/263

(54) **PROFILÉ À RUPTURE DE PONT THERMIQUE COMPRENANT UN PROFILÉ STABILISÉ**
WÄRMEDÄMMPROFIL MIT EINEM STABILISIERTEN PROFIL
THERMALLY INSULATED PROFILE COMPRISING AN STABILIZED PROFILE

(30) Priorité: 15.07.2015 FR 1556689
(43) Date de publication de la demande: 18.01.2017
(73) Titulaire: Sapa AS, 0185 Oslo (NO)
(72) Inventeur: LAHBIB, Patrick, 31520 RAMONVILLE ST AGNE (FR); FORTIER, Jean-Hugues, 31650 Auzielle (FR)
(74) Mandataire: Ipside

(56) Documents cités:
- EP-A1- 1 054 091
- FR-A1- 2 861 764
- FR-A1- 3 011 870

## Description

L'invention concerne un profilé stabilisé notamment pour la constitution d'un profilé à rupture de pont thermique et un procédé pour la fabrication d'un tel profilé à rupture de pont thermique. L'invention est plus particulièrement dédiée au domaine de la menuiserie.

La figure 1, relative à l'art antérieur représente schématiquement, selon une vue en section un profilé à rupture de pont thermique. Un tel profilé est un assemblage composite comportant deux profilés métalliques (101, 102) séparés par des barrettes (103) constituées d'un matériau rigide isolant thermiquement, comme un polymère. Les profilés (101, 102) métalliques sont, par exemple, constitués d'acier ou d'un alliage d'aluminium. Les barrettes (103) sont, par exemple, constituées de polychlorure de vinyle (PVC) extrudé. Selon des exemples de réalisation de l'art antérieur, lesdites barrettes se présentent sous la forme de lames, serties entre les faces des profilés métalliques ou encore sous la forme d'un profilé de section fermée et cloisonnée, ces exemples de réalisation étant combinés selon certains modes de réalisation. Un tel profilé à rupture de pont thermique est utilisé notamment pour la constitution d'huisseries métalliques, par exemple pour la constitution du dormant ou de l'ouvrant d'une fenêtre sur la façade d'un bâtiment, l'un des profilés métalliques étant dirigé vers l'extérieur et l'autre profilé vers l'intérieur du bâtiment.

Le document EP 2 186 985 montre un exemple de réalisation d'un tel profilé à rupture de pont thermique adapté à la constitution d'un dormant.

Aussi, les deux profilés métalliques ne sont pas soumis à la même température et cette température ne peut pas s'équilibrer entre lesdits profilés du fait de la barrière thermique procurée, à dessein, par les barrettes. Cet écart de température conduit à des sollicitations mécaniques de l'ensemble, notamment du fait des différences de température de chacun des composants de l'assemblage en liaison complète les uns par rapport aux autres, en proportion de la température atteinte par chacun des composants. Ces sollicitations mécaniques d'origine thermique conduisent à un cintrage du profilé à rupture de pont thermique, phénomène communément désigné comme « effet bilame ». Cet effet se produit tant au cours de l'utilisation d'un produit construit à partir d'un tel profilé à rupture de pont thermique, par exemple une fenêtre, qu'au cours du procédé de fabrication dudit profilé, par exemple, à la suite d'une opération de laquage au cours de laquelle l'assemblage est soumis à des températures relativement élevées. Dans certaines circonstances, le cintrage est irréversible.

Le document FR 2 717 558 décrit un profilé dont la rigidité en flexion est améliorée par l'insertion d'un noyau rigide en flexion dans une cavité cloisonnée du profilé. La sollicitation du profilé ainsi renforcé en flexion, sollicite le profilé et le noyau augmentant ainsi la rigidité en flexion de l'ensemble. Le noyau et le profilé ne sont pas liés vis-à-vis des sollicitations de traction.

Le document FR 2 861 764 divulgue un profilé à rupture de pont thermique destiné à la réalisation d'un ouvrage de menuiserie et comportant un profilé stabilisé vis-à-vis de la dilatation thermique selon le préambule de la revendication 1. Ledit profilé stabilisé est lié par rivetage ou boulonnage à un moyen de renfort, constitué d'un profilé plat en acier, visant à limiter la dilatation dudit profilé . Cette solution technique nécessite un assemblage complexe, alourdie la menuiserie à la fois en terme de masse et un point de vue esthétique, est susceptible de créer ds couples de corrosion galvanique avec le matériau constituant le profilé et est difficile à appliquer sur la face d'un profilé qui n'est pas plane.

Le document FR 3 011 870 divulgue un profilé à rupture de pont thermique comprenant une pièce en un matériau composite isolant thermique sous forme d'un nappage de fibres imprégnées du matériau thermodurcissable visant à limiter l'effet bilame du profilé. Ladite pièce de renfort est placée entre le profilé extérieur et le profilé intérieur du profilé à rupture de pont thermique et constitue une barrette rigide d'isolation thermique.

L'invention vise à résoudre les inconvénients de l'art antérieur et concerne à cette fin un profilé à rupture de pont thermique, notamment pour la menuiserie, s'étendant selon une direction longitudinale, lequel profilé comporte :
- un profilé, dit profilé extérieur, s'étendant selon une direction longitudinale ;
- un profilé , dit profilé intérieur, s'étendant selon une direction longitudinale ;
- une barrette constituée d'un matériau rigide et thermiquement isolant séparant, en section, le profilé intérieur et le profilé extérieur ;
- une bande, dite bande de maintien, consistant en une nappe fibreuse unidirectionnelle s'étendant longitudinalement et fixée sur l'une des faces d'un des profilés intérieur ou extérieur, dit profilé substrat, les fibres de la nappe fibreuse constituant la bande étant orientées parallèlement à la direction longitudinale du profilé, la bande de maintien ayant un coefficient de dilatation thermique inférieur à celui de tous les matériaux constituant les profilés intérieur, extérieur et la barrette et un module d'élasticité longitudinal supérieur à celui de chacun de ces matériaux.

Ainsi, la bande de maintien fixée sur l'une des faces d'un des profilé constituant le profilé objet de l'invention contre les variations dimensionnelles d'origine thermique du profilé substrat et supprime l'effet bilame. Le haut module d'élasticité des fibres de la nappe permet d'utiliser une nappe très fine qui est facilement fixée et se conforme à la forme de la surface sur laquelle elle est rapportée.

L'invention est avantageusement mise en oeuvre selon les modes de réalisations et les variantes exposés ci-après, lesquels sont à considérer individuellement ou selon toute combinaison techniquement opérante.

Avantageusement la nappe fibreuse comprend des fibres dont le coefficient de dilatation thermique est négatif. Ainsi, l'effet de la capacité de la nappe fibreuse de contrer la dilatation thermique du profilé substrat est encore améliorée.

Selon un mode avantageux de réalisation, la nappe fibreuse comprend des fibres de carbone. Ces fibres présentent avantageusement un module d'élasticité longitudinal très élevé et un coefficient d'expansion thermique négatif. De plus leur usinage est relativement facile permettant ainsi la mise à longueur du profilé sans l'utilisation d'outils spéciaux.

Selon des variantes de réalisation, le profilé substrat est constitué d'un matériau métallique ou d'un polymère.

L'invention concerne également un procédé pour la fabrication d'un profilé à rupture de pont thermique, lequel procédé comporte une étape consistant à :
i. rapporter une nappe de fibres unidirectionnelles s'étendant longitudinalement sur une des faces du profilé substrat.

Selon des variantes de réalisation, l'étape i) du procédé objet de l'invention est réalisée par collage de la nappe de fibres sur la face du profilé, cette variante étant adaptée à toute nature de profilé substrat, ou lorsque le profilé substrat est constitué d'un polymère, l'étape i) est réalisée selon une autre variante au cours d'une opération de pultrusion dudit profilé.

L'invention est exposée ci-après selon ses modes de réalisation préférés, nullement limitatifs, et en référence aux figures 1 à 4, dans lesquelles :
- la figure 1, relative à l'art antérieur, représente selon une vue schématique en section un exemple de réalisation un profilé à rupture de pont thermique ;
- la figure 2 montre selon une vue schématique en section un exemple de réalisation d'un profilé stabilisé ;
- la figure 3 est une vue schématique en section de deux exemples de réalisation d'un profilé à rupture de pont thermique utilisant un profilé stabilisé figure 3A l'un des profilés métalliques étant utilisé comme profilé substrat pour fixer la bande de maintien selon l'invention, figure 3B, le profilé constituant les barrettes isolantes étant utilisé comme profilé substrat sur lequel est rapportée la bande de maintien, l'exemple de réalisation de la figure 3B ne faisant pas partie de l'invention mais représentant un élément de l'état de la technique qui est utile à la compréhension de l'invention;
- et la figure 4 montre un diagramme comparatif du cintrage d'un profilé à rupture de pont thermique selon différents modes de réalisation de l'invention lorsque ledit profilé est soumis à une différence de température entre le profilé métallique intérieur et le profilé métallique extérieur.

Figure 1, selon un exemple de réalisation de l'art antérieur déjà discuté précédemment un profilé à rupture de pont thermique comprend deux profilés (101, 101), par exemple métalliques, séparés par des barrettes (103) constituées d'un matériau rigide thermiquement isolant, lesquelles barrettes sont assemblées, par exemple par sertissage, selon des liaisons complètes à chacun des profilés (101, 102) métalliques. Selon cet exemple de réalisation les barrettes (103) sont constituées d'un profilé de section cloisonnée. La vue de la figure 1 est une vue en section schématique, en pratique les profilés (101, 102) métalliques et les barrettes (12) prennent des formes plus complexes. Lorsqu'un tel profilé est utilisé pour réaliser une huisserie, l'un des profilés (101) est orienté vers l'extérieur et l'autre (102) vers l'intérieur du bâtiment sur lequel est montée ladite huisserie. Aussi les deux profilés (101, 102) métalliques ne sont pas soumis à la même température et les barrettes sont conçues pour s'opposer à tout transfert thermique entre les deux profilés que ce soit par conduction, convection ou rayonnement. En utilisation, lorsqu'un tel profilé est utilisé pour la constitution d'une huisserie, la différence de température entre le profilé orienté vers l'extérieur du bâtiment et le profilé orienté vers l'intérieur du bâtiment, est dans certaines circonstances supérieure à 50 °C. Le coefficient de dilatation thermique des alliages d'aluminium étant de l'ordre de 25.10⁻⁶K⁻¹, une telle différence de température est susceptible de produire une élongation différentielle de 1,25 mm par mètre linéaire de profilé. Les deux profilés étant liés par les barrettes, cette élongation différentielle se traduit par un cintrage du profilé (100) à rupture de pont thermique dont la concavité est tournée vers le côté le plus froid, soit vers l'extérieur en hiver et vers l'intérieur en été. Ce phénomène de dilatation différentielle est dit effet bilame, et bien qu'essentiellement réversible, il n'en produit pas moins des difficultés vis-à-vis de l'étanchéité des huisseries et des sollicitations mécaniques des composants tels que les paumelles et les serrures.

Figure 2, afin de contrer l'ensemble de ces effets, l'invention utilise un profilé (200), métallique ou thermoplastique dit stabilisé. Un tel profilé comprend un profilé (201) substrat sur lequel une bande (210), dite bande de maintien s'étendant longitudinalement sur une majorité de la longueur du profilé (201) substrat, est fixée sur l'une de ses faces. Ladite bande (210) de maintien est constituée d'un matériau dont le module d'élasticité longitudinal, ou module d'Young, est supérieur à celui du matériau constituant le profilé, au minimum 1,5 fois supérieur, et dont le coefficient de dilatation thermique est inférieur à celui du matériau constituant le profilé, au moins 3 fois inférieur.

Selon l'invention, la bande de maintien est constituée d'une nappe fibreuse unidirectionnelle. Une telle nappe est facilement rapportée sur une des faces du profilé, par exemple par collage, même si ladite face n'est pas plane. Selon un mode de réalisation avantageux, ladite nappe comprend ou est entièrement constituée de fibres à haut module élastique et à coefficient de dilatation thermique négatif. À titre d'exemple non limitatif des fibres de carbone ou des fibres d'aramide sont utilisables à cette fin. Selon des variantes de réalisation, lesdites fibres sont combinées avec des fibres de verre.

Figure 3, un tel profilé stabilisé est avantageusement utilisé dans un assemblage constituant un profilé (321, 322) à rupture de pont thermique.

Figure 3A, selon un exemple de réalisation faisant partie de l'invention la bande (311) de maintien est rapportée sur l'une des faces d'un des profilés métallique, lequel profilé (301) fait office de profilé substrat. Sans être lié par une quelconque théorie, il apparaît préférable de renforcer par une bande de maintien le profilé (301) substrat dirigé vers l'extérieur celui-ci étant soumis aux plus grandes variations de température du fait de son exposition aux conditions climatiques. La bande de maintien est préférentiellement placée sur une face cachée dudit profilé substrat pour des raisons esthétiques.

Figure 3B, selon un autre exemple de réalisation ne faisant pas partie de l'invention mais représentant un élément de l'état de la technique qui est utile à la compréhension de l'invention, la bande (312) de maintien est rapportée sur une face du profilé (303) constituant les barrettes isolantes, lequel fait alors office de profilé substrat. L'utilisation d'une nappe fibreuse permet de rapporter la bande de maintien sur ce profilé par collage ou soudage continu, notamment au cours du procédé d'extrusion du profilé (303) substrat ou encore par pultrusion.

Figure 4, à titre d'exemple, un profilé à rupture de pont thermique, d'une longueur de 2 mètres, correspondant au principe constructif de la figure 3A comprenant 2 profilés en alliage d'aluminium séparés par des barrettes en PVC, est testé en introduisant une différence de température d'exposition entre les deux profilés métalliques. L'un des profilés métalliques est stabilisé par une bande de maintien de section 50x2 mm² rapportée sur l'une de ses faces. L'axe (401) des abscisses représente l'écart de température, en kelvin, imposé entre les deux profilés métalliques, et l'axe (402) des ordonnées correspond la flèche maximale, en mm, mesurée sur la longueur du profilé à rupture de pont thermique. La courbe la plus élevée (400) représente le résultat obtenu sur le profilé témoin c'est-à-dire le profilé à rupture de pont thermique ne comprenant aucune bande de maintien sur aucun des profilés. En fixant, sur l'un des profilés en alliage d'aluminium, une bande de maintien en acier d'un coefficient de dilatation thermique de 12.10⁻⁶ K⁻¹ et de module élastique de 200 GPa (200.10⁹ Pa) par boulonnage, l'effet (411) de l'écart thermique entre les deux profilés en aluminium est réduit de moitié par rapport au profilé témoin. L'assemblage de ladite bande d'acier par collage permet encore d'améliorer le résultat (412). Sans être lié par une explication, la liaison par collage sur toute la longueur du profilé substrat produit un meilleur couplage mécanique entre le profilé substrat et la bande de maintien. L'utilisation d'une bande de maintien constituée d'une nappe unidirectionnelle de fibres de carbone de type THR 3000 dont le module élastique est de 170 GPa et le coefficient de dilatation thermique, négatif, de -1,3.10⁻⁶K⁻¹, collée sur l'une des faces du profilé métallique, permet de réduire la flèche (420) de 2/3 par rapport au profilé témoin. Finalement, l'utilisation d'une bande de renfort constituée de fibres de carbone de type THM-450 dont le module élastique est de 450 GPa et le coefficient de dilatation thermique de -1,3.10⁻⁶ K⁻¹ permet de conserver une flèche (430) de l'ordre de 0,3 mm sur toute la gamme d'essai. Les résultats ci-avant montrent que l'invention utilise la combinaison du haut module d'élasticité de la bande de maintien, de sa faible dilatation thermique et de son couplage en traction avec le profilé substrat pour produire le résultat visé. Cet effet de maintien et de renfort est également constaté lors des opérations de laquage du profilé à rupture de pont thermique.

La description ci-avant et les exemples de réalisation, montrent que l'invention atteint le but visé, à savoir qu'elle permet de stabiliser un profilé à rupture de pont thermique vis-à-vis des écarts de température en supprimant l'effet bilame. Bien que les exemples ci avant concerne un profilé à rupture de pont thermique dont les profilés intérieurs et extérieurs sont constitués d'un alliage métallique l'invention s'applique au cas où les profilés intérieur et extérieur sont constitués d'un polymère ou encore lorsque l'un de ces profilés est constitué d'un polymère et l'autre d'un alliage métallique.

## Revendications

1. Profilé (321) à rupture de pont thermique comprenant :
- un profilé, dit profilé (301) extérieur, s'étendant selon une direction longitudinale ;
- un profilé (302), dit profilé intérieur, s'étendant selon une direction longitudinale ;
- une barrette (303) constituée d'un matériau rigide et thermiquement isolant séparant ,en section, le profilé intérieur et le profilé extérieur ;
- une bande (311), dite bande de maintien, s'étendant longitudinalement et fixée sur l'une des faces d'un des profilés intérieur ou extérieur, dit profilé substrat, la bande de maintien ayant un coefficient de dilatation thermique inférieur à celui de tous les matériaux constituant les profilés intérieur, extérieur et la barrette et un module d'élasticité longitudinal supérieur à celui de chacun de ces matériaux,
**caractérisé en ce que** la bande de maintien consiste en une nappe fibreuse unidirectionnelle, les fibres de la nappe fibreuse constituant la bande étant orientées parallèlement à la direction longitudinale du profilé.

2. Profilé selon la revendication 1, dans lequel la nappe fibreuse comprend des fibres dont le coefficient de dilatation thermique est négatif.

3. Profilé selon la revendication 2, dans lequel la nappe fibreuse comprend des fibres de carbone.

4. Profilé selon la revendication 1, dans lequel le profilé substrat est constitué d'un matériau métallique.

5. Profilé selon la revendication 1, dans lequel le profilé substrat est constitué d'un polymère.

6. Procédé pour la fabrication d'un profilé à rupture de pont thermique selon la revendication 1, **caractérisé en ce qu'**il comprend une étape consistant à :
i. rapporter une nappe de fibres unidirectionnelles s'étendant longitudinalement sur une des faces du profilé substrat.

7. Procédé selon la revendication 6, dans lequel l'étape i) est réalisée par collage de ladite nappe de fibres sur ladite face.

## Patentansprüche

1. Profil (321) mit Wärmebrückenunterbrechung, umfassend:
- ein Außenprofil (301) genanntes Profil, das sich entlang einer Längsrichtung erstreckt;
- ein Innenprofil genanntes Profil (302), das sich entlang einer Längsrichtung erstreckt;
- einen Steg (303), der aus einem starren und wärmeisolierenden Material besteht, der im Querschnitt das Innenprofil und das Außenprofil trennt;
- ein Halteband genanntes Band (311), das sich längs erstreckt und an einer der Flächen eines der Innen- oder Außenprofile, das Substratprofil genannt wird, befestigt ist, wobei das Halteband einen Wärmeausdehnungskoeffizienten aufweist, der kleiner ist als jener aller Materialien, aus denen das Innen-, das Außenprofil und der Steg bestehen, und einen Längs-Elastizitätsmodul, der größer ist als jener jedes dieser Materialien,
**dadurch gekennzeichnet, dass** das Halteband aus einer unidirektionalen Faserbahn besteht, wobei die Fasern der Faserbahn, aus denen das Band besteht, parallel zur Längsrichtung des Profils ausgerichtet sind.

2. Profil nach Anspruch 1, wobei die Faserbahn Fasern umfasst, deren Wärmeausdehnungskoeffizient negativ ist.

3. Profil nach Anspruch 2, wobei die Faserbahn Kohlenstofffasern umfasst.

4. Profil nach Anspruch 1, wobei das Substratprofil aus einem metallischen Material besteht.

5. Profil nach Anspruch 1, wobei das Substratprofil aus einem Polymer besteht.

6. Verfahren zur Herstellung eines Profils mit Wärmebrückenunterbrechung nach Anspruch 1, **dadurch gekennzeichnet, dass** es einen Schritt umfasst, der darin besteht:
i. eine Bahn aus sich längs erstreckenden unidirektionalen Fasern an einer der Flächen des Substratprofils anzubringen.

7. Verfahren nach Anspruch 6, wobei der Schritt i) durch Kleben der Faserbahn an die Fläche ausgeführt wird.

## Claims

1. Profile (321) with a thermal break comprising:
- a profile, referred to as the outer profile (301), extending in a longitudinal direction;
- a profile (302), referred to as the inner profile, extending in a longitudinal direction;
- a bar (303) comprised of a rigid and thermally insulating material separating, into sections, the inner profile and the outer profile;
- a strip (311), referred to as holding strip, extending longitudinally and fixed on one of the faces of one of the inner or outer profiles, referred to as substrate profile, the holding strip having a coefficient of thermal expansion less than that of all of the materials comprising the inner, outer profiles and the bar and a longitudinal elastic modulus that is greater than each one of these materials, **characterized in that** the holding strip consists of a unidirectional fibrous web, the fibers of the fibrous web constituting the strip being oriented parallel to the longitudinal direction of the profile.

2. Profile according to claim 1, wherein the fibrous web comprises fibers of which the coefficient of thermal expansion is negative.

3. Profile according to claim 2, wherein the fibrous web comprises carbon fibers.

4. Profile according to claim 1, wherein the substrate profile is comprised of a metal material.

5. Profile according to claim 1, wherein the substrate profile is comprised of a polymer.

6. Method for manufacturing a profile with a thermal bridge according to claim 1,
**characterized in that** it comprises a step consisting in:
i. adding a web of unidirectional fibers extending longitudinally on one of the faces of the substrate profile.

7. Method according to claim 6, wherein the step i) is carried out by gluing of said web of fibers on said face.
